# EUROPÄISCHE PATENTANMELDUNG

(11) **EP 4 306 762 A1**
(43) Veröffentlichungstag der Anmeldung: **17.01.2024**
(21) Anmeldenummer: 22184171.1
(22) Anmeldetag: 11.07.2022
(51) Int. Cl.: E06B 3/90

(54) **KARUSSELLTÜR**

(71) Anmelder: dormakaba Deutschland GmbH, 58256 Ennepetal (DE)
(72) Erfinder: Wulbrandt, Tim, Ennepetal (DE); Wulbrandt, Daniel, Ennepetal (DE); Irrgang, Thomas, Ennepetal (DE); Heitz, Bernhard, Ennepetal (DE); Uebelgünne, Thomas, Ennepetal (DE)
(74) Vertreter: Balder IP Law, S.L.

(57) **Zusammenfassung**

Gegenstand der Erfindung ist eine Karusselltür (100) mit einem Drehkreuz (10), das zwischen sich gegenüberstehenden Trommelelementen (11) angeordnet ist, und mit einer Deckenbaugruppe (12), die oberseitig an den Trommelelementen (11) angeordnet ist und an der das Drehkreuz (10) drehbar gelagert ist. Erfindungsgemäß ist die Deckenbaugruppe (12) in den Abmessungen so bestimmt, dass die Trommelelemente (11) den außenseitigen Abschluss der Karusselltür (100) bilden und/oder die Deckenbaugruppe (12) in ihrer Höhe gänzlich oder teilweise von zumindest einem der Trommelelemente (11) abgedeckt wird und/oder die Deckenbaugruppe (12) oder ein Teil der Deckenbaugruppe (12) die Trommelelemente (11) nicht überragt.

## Beschreibung

Die Erfindung betrifft eine Karusselltür mit einem Drehkreuz, das zwischen sich gegenüberstehenden Trommelelementen angeordnet ist, und mit einer Deckenbaugruppe, die oberseitig an den Trommelelementen angeordnet ist und an der das Drehkreuz drehbar gelagert ist.

### STAND DER TECHNIK

Aus der EP 1 605 128 B1 ist ein Beispiel einer Karusselltür mit einem Drehkreuz bekannt, das zwischen sich gegenüberstehenden Trommelelementen angeordnet ist, und mit einer Deckenbaugruppe, die oberseitig an den Trommelelementen angeordnet ist und an der das Drehkreuz drehbar gelagert ist. Die Karusselltür weist damit zwei sich gegenüberstehende Trommelelemente mit einem dazwischen angeordneten Drehkreuz auf, jedoch bildet die Deckenbaugruppe oberseitig des Drehkreuzes auch einen Teil des Außenumfanges der Karusselltür. Dadurch bilden sich umfangsseitige Übergänge von den Trommelelementen in die Deckenbaugruppe, die von der Außenseite der Karusselltür sichtbar sind und Verunreinigungen ansammeln.

Nachteilhafterweise ergibt sich eine hoch aufbauende Deckenbaugruppe, die an Holmen oder Stützen abgestützt werden muss, die außenseitig und vor allem oberhalb der Trommelelemente angeordnet sind.

Ein weiteres Ausführungsbeispiel einer Karusselltür ist aus der EP 3 611 326 B1 bekannt. Auch hierin ist erkennbar, dass der Aufbau der Deckenbaugruppe aufwendig ausgestaltet ist und vor Ort in struktureller Einheit mit den Trommelelementen montiert werden muss. Auch hier liegt die Deckenbaugruppe von außen sichtbar oberseitig auf den Trommelelementen auf.

### OFFENBARUNG DER ERFINDUNG

Aufgabe der Erfindung ist die Vereinfachung des Aufbaus einer Karusselltür mit einer Deckenbaugruppe und mit einem Drehkreuz, das zwischen sich gegenüberstehenden Trommelelementen unter der Deckenbaugruppe angeordnet ist. Ein möglichst einfacher Aufbau der gesamten Karusselltür soll insbesondere damit gebildet werden, dass möglichst wenig Fugen und Übergänge zwischen den Hauptbestandteilen der Karusselltür vorhanden sind, insbesondere betreffend die Trommelelemente und die Deckenbaugruppe. Weitere Aufgabe der Erfindung ist die Verbesserung der Optik und/oder der Funktionalität der Karusselltür im Gesamten.

Diese Aufgabe wird ausgehend von einer Karusselltür gemäß dem Oberbegriff des Anspruchs 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass die Deckenbaugruppe in den Abmessungen so bestimmt ist, dass die Trommelelemente den außenseitigen Abschluss der Karusselltür bilden und/oder dass die Deckenbaugruppe in ihrer Höhe gänzlich oder teilweise von zumindest einem der Trommelelemente abgedeckt wird und/oder dass die Deckenbaugruppe oder ein Teil der Deckenbaugruppe die Trommelelemente nicht überragt.

Mit der erfindungsgemäßen Ausgestaltung der Trommelelemente insbesondere bezüglich des Übergangs zur Deckenbaugruppe wird der Vorteil erreicht, dass die Karusselltür Seitenwandbereiche aufweist, die möglichst fugen- und unterbrechungsfrei ausgeführt ist und insofern ein monolithisches Erscheinungsbild bietet und zudem in nur geringstem Maße Schmutz ansetzen kann, da sich kein Schmutz in Übergängen, Ritzen, Fugen, radialen Versprüngen oder sonstigen Übergängen ansammeln kann.

Die Begriffe vertikal und/oder Höhe beziehen sich bevorzugt auf den Einbauzustand der Tür.

So ist insbesondere vorgesehen, dass die Deckenbaugruppe wenigstens teilweise zwischen den Trommelelementen so aufgenommen ist, dass die Trommelelemente in einem oberen Bereich die Deckenbaugruppe außenseitig einfassen und/oder eine oberseitige Abschlusskante an der Karusselltür bilden. Insofern kann auch ein Abschnitt in der baulichen Höhe der Deckenbaugruppe einen Teil des Seitenwandbereiches bilden, der von einer oberen Abschlusskante gesehen versprungfrei oder versatzfrei in die Trommelelemente nach unten übergeht. Die Abschlusskante bildet den oberen umlaufenden Rand der Karusselltür und kann nur vom Deckenelement der Deckenbaugruppe oder vom Deckenelement der Deckenbaugruppe im Übergang in das Trommelelement oder nur vom Trommelelement gebildet werden. Dabei kann das Deckenelement, welches den oberen umlaufenden Rand der Karusselltür bildet oder den oberen umlaufenden Rand im Übergang in das Trommelelement bildet in der Höhe knapp bemessen sein, insbesondere bis zu einer Höhe von 2 cm oder 1 c, oder 0,5 cm. Auf diese Weise würde einerseits ein Tropfschutz erreicht werden. Andererseits wäre das Deckenelement für eine Person von der Seite nicht oder fast nicht sichtbar sein.

Damit ist es auch möglich, dass die oberseitige Deckplatte der Deckenbaugruppe die Trommelelemente im Bereich der oberseitigen Abschlusskante der Karusselltür radial so überragt oder überdeckt, dass diese bis an die vertikale Außenoberfläche der Trommelelemente heranragt. Alternativ kann die oberseitige Deckplatte die vertikale Außenoberfläche der Trommelelemente sogar, insbesondere um maximal 2 cm oder 1 cm oder 0,5 cm, überragen, insbesondere wenn die oberseitige Deckplatte in der Höhe knapp bemessen ist, insbesondere bis zu einer Höhe von 2 cm oder 1 c, oder 0,5 cm. Auf diese Weise würde einerseits ein Tropfschutz erreicht werden. Andererseits wäre das Deckenelement für eine Person von der Seite nicht oder fast nicht sichtbar sein.

Die Trommelelemente erstrecken sich bevorzugt über einen vertikal und umfangsseitig außen aufgespannten Seitenwandbereich hinweg bis zur oberseitigen Abschlusskante der Karusselltür unterbrechungsfrei und/oder durchgehend. Eine Lackierung oder verklebte Folie oder Beschichtung im oberen Bereich der Trommelelemente bedeutet im Sinne der Erfindung noch keine Unterbrechung. Unterbrechungsfrei kann insbesondere in diesem Zusammenhang materialeinheitlich bzw. einstückig bedeuten.

Mit besonderem Vorteil weist die Deckenbaugruppe einen Sandwichaufbau mit einer oberseitigen Deckplatte, insbesondere mit einem Füllstoff und/oder einer unterseitigen Deckplatte auf, wobei die oberseitige Deckplatte mit den Trommelelementen die oberseitige Abschlusskante der Karusselltür bildet.

Bevorzugt weisen das eine oder die Trommelelemente jeweils ein in der Vertikalen kürzeres inneres Glaselement und ein längeres äußeres Glaselement aufweisen, wobei die Deckenbaugruppe mit der unterseitigen Deckplatte auf einer oberen Abschlussfläche des inneren Glaselementes mittelbar oder unmittelbar aufliegt und/oder dass die Deckenbaugruppe mit der oberseitigen Deckplatte auf einer oberen Abschlussfläche des äußeren Glaselementes aufliegt.

Die Deckenbaugruppe kann damit modular aufgebaut sein, sodass wenigstens ein Füllstoff als Kernmaterial bereitgestellt wird, und an wenigstens einer Deckfläche oder an beiden Deckflächen weist der Füllstoff eine Deckplatte auf. Insofern kann nur eine oberseitige Deckplatte, nur eine unterseitige Deckplatte oder eine oberseitige und eine unterseitige Deckplatte vorgesehen sein, die vorzugsweise parallel zueinander verlaufen und zwischen denen sich der Füllstoff befindet. Auch ist es denkbar, dass weitere Deckplatten vorhanden sind, die den Füllstoff durchdringen und beispielsweise eine Deckplatten-Zwischenebene bilden.

Eine Zwischenebene kann beispielsweise notwendig sein, um die Steifigkeit der Deckenbaugruppe zu erhöhen und um Komponenten innerhalb der Deckenbaugruppe aufzunehmen oder diese zueinander zu halten oder miteinander in ihrer Gesamtstruktur auszusteifen. Der Grundgedanke jedoch sieht einen Sandwichaufbau vor, der eine modulartig handhabbare Deckenbaugruppe ermöglicht, die als Ganzes vor Ort mit den Trommelelementen verbunden werden kann, insbesondere oberseitig auf die Trommelelemente aufgesetzt werden kann, dies vorzugsweise unter drehbarer Aufnahme des Drehkreuzes zwischen den Trommelelementen.

So ergibt sich mit der modulartigen Deckenbaugruppe eine einzeln handhabbare Baugruppe, die an die Trommelelemente und das Drehkreuz anbringbar und von diesem wieder lösbar ist. So kann die Deckenbaugruppe beispielsweise werksseitig so vorkonfektioniert werden, dass die Deckenbaugruppe am Bestimmungsort lediglich noch mit den Trommelelementen und dem Drehkreuz verbunden werden muss, ohne dass die Deckenbaugruppe in ihren Grundbestandteilen vor Ort aufgebaut bzw. zusammengebaut werden muss. Dadurch ergeben sich erheblich kürzere Montagezeiten, und der generelle Aufbau der Deckenbaugruppe vereinfacht sich. Die Deckenbaugruppe ist gemäß dem Gedanken der Erfindung insofern als an die übrigen Komponenten der Karusselltür anbringbares Modul ausgebildet, das an die Trommelwände und das Drehkreuz angeordnet und aus der Position der Anordnung auch wieder entnommen werden kann.

Der Grundaufbau der Deckenbaugruppe sieht gemäß einer weiteren Ausführungsform vor, dass zumindest teilweise an oder über der unterseitigen Deckplatte und/oder an oder über der oberseitigen Deckplatte und insbesondere im Bereich des Füllstoffes Strukturelemente und/oder Funktionselemente aufgenommen sind. Selbstverständlich können Strukturelemente und/oder Funktionselemente auch seitlich, insbesondere also radial überstehend oder auch oberseitig oder unterseitig aus den Deckplatten, hervorragen. Im Besonderen können die Strukturelemente und/oder Funktionselemente vom Füllstoff umgeben sein oder diese sind im Füllstoff eingebettet. Beispielsweise kann ein Tellermotor zum drehbaren Antrieb des Drehkreuzes so an der Unterseite der Deckenbaugruppe angeordnet werden, dass dieser beispielsweise teilweise innerhalb der Deckenbaugruppe integriert und teilweise aus dieser hervorschaut. Derartige Motoren werden auch als Torque- oder Scheibenmotoren bezeichnet und werden in der Regel getriebelos mit dem Drehkreuz verbunden. Gleiches gilt beispielsweise für Verbindungselemente zur Verbindung der Deckenbaugruppe mit den Trommelelementen oder auch mit oberseitigen Strukturelementen einer Gebäudefassade, die auch abschnittsweise aus der Grundstruktur der Deckenbaugruppe herausschauen können.

Die Strukturelemente können die Deckenbaugruppe beispielsweise diametral durchwandern und/oder die Strukturelemente können die oberseitige und die unterseitige Deckplatte miteinander verbinden oder an nur einer Deckplatte angebunden sein. Der Füllstoff ist zwar so zwischen den Deckplatten eingebracht, dass dieser die Strukturelemente und/oder die Funktionselemente umgibt, die Strukturelemente und/oder die Funktionselemente können den Füllstoff jedoch auch in mehrere Teilelemente unterteilen, wenn die Elemente die Deckenbaugruppe beispielsweise vollständig durchqueren. Denkbar ist bzgl. der Strukturelemente beispielsweise ein fachwerkähnlicher Aufbau, ein sternförmiger Aufbau oder beispielsweise ein rechteckiger oder hexagonaler Aufbau, um die Deckenbaugruppe entsprechend auszusteifen.

Weiterhin weist die unterseitige Deckplatte, jedoch bedarfsweise auch die oberseitige Deckplatte, Öffnungen auf, sodass in Verbindung mit den Öffnungen Funktionselemente angeordnet werden können. Die optionalen Öffnungen im oberen und/oder unteren Bereich der Deckenbaugruppe, jedoch bedarfsweise auch im seitlichen Umfangsbereich, ermöglichen die Integration von Funktionselementen vor Ort, beispielsweise von einem Antrieb, einer Steuerung, einer Sensoreinrichtung, einer Beleuchtungseinrichtung, einer Lautsprechereinrichtung, einer Energieversorgung, einer Verriegelung, einer Belüftungseinrichtung und/oder dergleichen, die in die Öffnungen oder in sonstige Aussparungen oder Zwischenbereiche in den Füllstoff eingebracht werden können.

Die Trommelelemente können jeweils ein inneres und ein äußeres Glaselement aufweisen, wobei die Deckenbaugruppe auf einer oberen Abschlussfläche des jeweils vorzugsweise inneren Glaselementes aufliegt, aber auch alternativ oder zusätzlich auf dem äußeren Glaselement aufliegen kann.

Die Trommelelemente sind vorzugsweise vollständig oder wenigstens überwiegend aus gekrümmten Glaselementen aufgebaut, sodass jedes Trommelelement ein inneres Glaselement und ein äußeres Glaselement aufweist, sodass sich mit dieser Anordnung eine vorteilhafte Aufnahme der Deckenbaugruppe ergibt. Die Glaselemente können dabei insbesondere auch durch ihre Krümmung eine Steifigkeit, Belastbarkeit und Festigkeit aufweisen, die ausreicht, um die Deckenbaugruppe insbesondere bzgl. der Gewichtskraft und weiteren von außen einwirkenden Kräften aufzunehmen.

Dadurch, dass die Deckenbaugruppe auf der oberen Abschlussfläche des inneren Glaselementes aufliegt, kann diese Auflage vom äußeren Glaselement verdeckt sein. Die Abschlussfläche des inneren Glaselementes bildet mit anderen Worten die obere Randseite des inneren Glaselementes, die beispielsweise eine Dicke von 6 mm bis 20 mm und vorzugsweise 8 mm bis 16 mm aufweist.

Die Auflage der Deckenbaugruppe auf der oberen Abschlussfläche kann mittelbar oder unmittelbar erfolgen, sodass es auch denkbar ist, dass noch ein Zwischenelement, eine Zwischenlage, ein Klebemittel oder ein Profilelement zwischen der Deckenbaugruppe und der oberen Abschlussfläche des inneren Glaselementes vorhanden sind, sodass auch noch dann im Sinne der vorliegenden Erfindung die Deckenbaugruppe auf der oberen Abschlussfläche des inneren Glaselementes aufliegt, ohne dass sich die Deckenbaugruppe und das Glaselement berühren bzw. aneinander direkt angrenzen müssen.

Mit besonderem Vorteil weist das innere Glaselement eine geringere vertikale Länge auf als das äußere Glaselement, sodass das äußere Glaselement die Deckenbaugruppe außenseitig zumindest teilweise oder gänzlich umschließt. Dabei kann die Deckenbaugruppe auf der oberen Abschlussfläche des inneren Glaselementes mittelbar oder unmittelbar aufliegen. So kann die vertikale Länge des inneren Glaselementes beispielsweise um wenigstens 20 % bis 100 %, vorzugsweise um wenigstens 50 % bis 100 %, insbesondere 60 % oder 70 %, und besonders bevorzugt um wenigstens 80 % bis 100 % des Höhenmaßes der Deckenbaugruppe geringer sein als die vertikale Länge des äußeren Glaselementes. Mit anderen Worten muss das äußere Glaselement sich nicht über der gesamten Höhe der Deckenbaugruppe hinweg außenseitig erstrecken und diese abdecken. Beispielsweise kann die Deckenbaugruppe auch nur auf einer Teilhöhe mit dem äußeren Glaselement außenseitig abgedeckt sein. Die seitliche Abdeckung der Deckenbaugruppe erfolgt dabei auch nur im Bereich der Trommelelemente, die auf an sich bekannte Weise die Karusselltür nicht voll umfänglich umschließen, sondern nur über einen Teilumfang, sodass die Karusselltür Eingangs- und Ausgangsseiten zur Begehung durch Personen aufweist.

Die Deckenbaugruppe kann ferner wenigstens ein Strukturelement aufweisen, das oberseitig auf der oberen Abschlussfläche des inneren Glaselementes und/oder oberseitig auf der oberen Abschlussfläche des äußeren Glaselementes mittelbar oder unmittelbar aufliegt.

Auch ist es denkbar, dass der Bereich des äußeren Glaselementes, der in der Vertikalen das innere Glaselement überragt, eine Beschichtung aufweist oder eingefärbt ist. Dadurch kann der dieser Bereich für eine Person von außen intransparent ausgebildet sein., sodass ein Versatz und damit einen uneinheitlichen Eindruck von außen verhindert wird. Auch können die dahinter liegenden Teile vor Sonneneinstrahlung geschützt werden. Die Färbung oder Beschichtung kann reduziert und/oder unidirektional transparent sein.

Mit weiterem Vorteil ist ein Profilelement vorgesehen, das auf der oberen Abschlussfläche des inneren Glaselementes aufliegt und in der oder an die Deckenbaugruppe aufgenommen ist. Das Profilelement ist dabei vorzugsweise mit dem inneren Glaselement und/oder mit dem äußeren Glaselement verklebt, beispielsweise über die obere Abschlussfläche des inneren Glaselementes und über die Innenfläche des äußeren Glaselementes. Das Profilelement kann alternativ oder zusätzlich auch an der Deckenbaugruppe angeklebt oder mit Befestigungsmitteln lösbar angebracht sein.

Das Profilelement weist bevorzugt einen ersten Schenkel und einen zudem senkrecht ausgebildeten zweiten Schenkel auf, sodass das Profilelement insbesondere eine L-Form oder eine T-Form aufweist, wobei der erste Schenkel auf der Abschlussfläche des inneren Glaselementes aufliegt und der zweite Schenkel an der Innenseite des äußeren Glaselementes angrenzt. Das Profilelement kann dabei insbesondere die gleiche Krümmung aufweisen wie die Krümmung der Glaselemente, sodass das Profilelement entsprechend in die Innenseite der Glaselemente eingesetzt werden kann.

Außenseitig an den Trommelelementen kann ferner zumindest ein Tragprofil eingerichtet sein, das eine vorzugsweise tragende Verbindung mit der Deckenbaugruppe aufweist. Beispielsweise ist es denkbar, dass das Tragprofil sich auf der Außenseite der Trommelelemente vertikal erstreckt und eine Höhe aufweist, die mit der Höhe des äußeren Glaselementes abschließt oder dieses leicht überragt. Weist die Deckenbaugruppe Strukturelemente auf, können diese mit dem Tragprofil verbunden sein, wobei das Tragprofil zugleich als Anschlussprofil für eine Fassade oder Wand dienen kann, in oder an der die Karusselltür angeordnet oder eingerichtet wird.

Bevorzugt weist zumindest eins der Trommelelemente einen seitlichen Versatz, insbesondere an beiden Seiten, zwischen dem inneren Glaselement und dem äußeren Glaselement auf. Insbesondere liegt der Versatz im Einbauzustand der Karusselltür vor. In einem derartigen Versatz kann ein Tragprofil, insbesondere ein Pfosten, angeordnet sein. Dieses Tragprofil kann mit dem Trommelelementen und/oder der Deckenbaugruppe, insbesondere stoffschlüssig und/oder kraftschlüssig und/oder formschlüssig, verbunden sein. Dabei kann das Tragprofil jedoch in das Trommelelement statisch und/oder optisch eintauchen und so die Ansicht bzw. Statik weiter verbessern.

Bevorzugt weist das innere Glaselement eine geringere horizontale Länge bzw. Breite, insbesondere im Einbauzustand der Karusselltür, auf als das äußere Glaselement oder aber das äußere Glaselement weist eine geringere horizontale Länge bzw. Breite, insbesondere im Einbauzustand der Karusselltür, auf als das innere Glaselement, sodass ein seitlicher Versatz an zumindest einem der Trommelelemente entsteht. Dabei ist insbesondere nicht gemeint, dass das innere Glaselement lediglich in der Breite kürzer ist, weil es innen angeordnet ist, sodass beide Glaselemente seitlich bündig abschließen. Auch ist es denkbar, dass das innere Glaselement und das äußere Glaselement des einen Trommelelementes die gleiche horizontale Länge aufweisen, aber versetzt zueinander angeordnet sind. Auf diese Weise würde an der einen Seite des Trommelelementes das innere Glaselement überstehen und an einer gegenüberliegenden Seite das äußere Glaselement überstehen.

Die Bürstenanordnung kann dabei eine Bürste mit einer Vielzahl von Borsten aufweisen, jedoch fallen im Sinne der Erfindung unter den Begriff der Bürstenanordnung auch Bürsten aus einem einteiligen Gummikörper, aus Schaumgummi, aus Filzstreifen, aus einer Silikonlippe oder dergleichen, sodass die Bürstenanordnung keine Bürste im klassischen Sinne sein muss., und diese Die Bürstenanordnung kann auch somit aus alternativen Werkstoffen und Ausgestaltungen aufgebaut sein.

Die Flügelelemente können aus wenigstens einer oder aus zwei Glasplatten gebildet sein, wobei es auch denkbar ist, dass mehr als zwei Glasplatten, insbesondere mit entsprechenden Zwischenschichten, vorgesehen sind, um die Flügelelemente zu bilden. Insbesondere können die Flügelelemente aus sogenanntem Verbund-Sicherheits-Glas (VSG) ausgebildet sein, das mehrere Glasplatten mit zumindest einer dazwischenliegenden Kunststoffschicht bzw. einer Folie aufweist.

Die Bürstenanordnung weist gemäß einer möglichen Ausgestaltung eine Aufnahmeleiste und eine an der Aufnahmeleiste angeordnete Bürstenleiste auf. Dabei sind sowohl die Aufnahmeleiste als auch die Bürstenleiste mit einer Breite ausgebildet, die etwa der Breite der Flügelelemente entspricht. Die etwa der Breite der Flügelelemente entsprechende Breite betrifft dabei Abweichungen, die kleiner als 10 %, kleiner als 5 %, kleiner als 2 % und insbesondere kleiner als 1 % sind. So können die Bosten der Bürstenanordnung auch auffächern und aus der Ebene der Flügelelemente herausragen, und diese bilden dabei dennoch eine Ausführungsvariante der Erfindung.

Ferner kann die Bürstenleiste einen Sockelabschnitt aufweisen, der mit einer Breite ausgebildet ist, die der Breite der Glasplatte oder der mehreren Glasplatten der jeweiligen Flügelelemente entspricht. Die Bürstenleiste ist dabei vorzugsweise mit dem Sockelabschnitt in der Aufnahmeleiste eingefasst und kann Borsten aufweisen, die aus Naturhaar, aus synthetischem Haar, aus Silikon, aus einem Schaumgummi, aus einer oder mehreren Lippen oder dergleichen bestehen, die ohne Kraftbeaufschlagung und/oder im Neuzustand die Breite der Flügelelemente aufweisen. Dabei können die Borsten der Bürstenleiste bei Kraftbeaufschlagung, also wenn etwa die Bürstenleiste an der Innenseite der Trommelelemente entlanggleitet, einen Schrägungswinkel aufweisen, der insbesondere unter 10° und bevorzugt unter 8° liegt. Folglich kann auch im Sinne der Erfindung die Bürstenanordnung aus der Ebene der Flügelelemente divergieren, jedoch erstrecken sich ohne Beaufschlagung bzw. im Neuzustand die Borsten der Bürstenleiste in der Planebene der Flügelelemente.

Die Flügelelemente weisen eine Flügelkante auf, wobei an der Flügelkante eine Montageleiste zur insbesondere lösbaren Befestigung der Bürstenanordnung angeordnet ist, insbesondere kann die Montageleiste mit der Flügelkante verklebt sein, sodass ein Profil vermieden wird, das die Glaselemente seitlich überdeckt und einfasst. Die Bürstenanordnung kann an der Montageleiste stoffschlüssig, kraftschlüssig oder formschlüssig befestigt sein, beispielsweise besteht die Möglichkeit, die Bürstenanordnung an der Montageleiste zu verkleben, anzuklemmen oder formschlüssig einzuklinken, beispielsweise mit einer Schlüssellochgeometrie oder dergleichen, in die Pilzkopfzapfen eingerastet werden.

Zwischen der Flügelkante und/oder der Montageleiste und der Aufnahmeleiste ist mit weiterem Vorteil ein Hohlraum ausgebildet, in dem insbesondere elektrische Leiter angeordnet werden können. So können auch Ganzglas-Flügelelemente mit der erfindungsgemäßen monolithisch wirkenden Bürstenanordnung noch mit Sensoren ausgestattet werden, die mit von außen nicht sichtbaren elektrischen Leitern durch die Bürstenanordnung verbunden werden können.

Bevorzugt weist das Drehkreuz Flügelelemente auf, an denen jeweils wenigstens eine Bürstenanordnung ausgebildet ist, wobei die Bürstenanordnung eine Breite aufweist, die an die Breite der Flügelelemente angepasst ist.

Es ist ferner denkbar, dass wenigstens ein der Flügelelemente oder eins der Trommelelemente ein Display, insbesondere LCD, zur Darstellung von Informationen aufweist. Somit kann die Optik und/oder die Funktionalität der Karusselltür weiter verbessert werden.

Es ist ferner denkbar, dass das Display an der Glasplatte so angeordnet ist, dass das Display von transparenter Glasfläche der Glasplatte umschlossen ist. Es ist weiter denkbar, dass elektrische Folienleiter an den Flügelelementen angeordnet sind, mittels der das Display elektrisch kontaktiert ist, vorzugsweise wobei die elektrischen Folienleiter in einer Bürstenanordnung an einer Flügelkante oder an einer Mittelsäule des Drehkreuzes angeordnet sind und an einer Drehdurchführung kontaktiert sind. Die Drehdurchführung kann als Schleifring ausgebildet werden. Dadurch wird die Integration des Displays in das Flügelelement verbessert.

Es ist ferner denkbar, dass zumindest ein der Flügelelemente wenigstens zwei parallel zueinander angeordnete Glasplatten aufweist, wobei das Display zwischen den Glasplatten eingerichtet ist, vorzugsweise wobei die Glasplatten mittels einer Verbundfolie miteinander verbunden sind, wobei das Display in der Verbundfolie integriert ist oder an oder auf der Verbundfolie angeordnet ist. Dies ermöglicht eine optimale Integration.

Es ist ferner denkbar, dass das Display zur Interaktion mit einer Person, insbesondere mittels Touch-eingabe, ausgebildet ist, vorzugsweise wobei die Interaktion ein Stoppen und/oder eine Änderung der Rotationsgeschwindigkeit des Drehkreuzes ermöglicht. Insbesondere kann somit ein Notaus der Rotation von einem Begeher, einer Person innerhalb der Karusselltür, ausgeführt werden. Dies ist insbesondere eine Verbesserung gegenüber herkömmlichen Anlagen, bei denen eine Notaus-Funktion lediglich von außerhalb der Karusselltür ermöglicht wird. Die Sicherheit der Begeher kann somit auch bei unvorhersehbaren Situationen erhöht werden.

Das in Verbindung mit dem Flügelelement beschriebene Display kann in Verbindung mit dem Trommelelement analog ausgebildet sein. Dabei würden das innere Glaselement und das äußere Glaselement des Trommelelements den einzelnen Glasplatten des Flügelelementes analog entsprechen.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine fliegende Ansicht der Bestandteile der Karusselltür,
- Figur 2: eine Detailansicht des Übergangs der Deckenbaugruppe in ein Trommelelement,
- Figur 3: eine perspektivische Ansicht der oberen Anordnung der Deckenbaugruppe an den Trommelelementen,
- Figur 4: eine weitere Detailansicht der Anordnung der Deckenbaugruppe an einem Trommelelement,
- Figur 5a/b: zwei Draufsichten auf je ein Trommelelement,
- Figur 6: die Ansicht eines Flügelelementes mit einem an diesem aufgebrachten Display.

Figur 1 zeigt eine fliegende Ansicht der Bestandteile der Karusselltür 100 mit zwei sich gegenüberliegend angeordneten Trommelelementen 11, die dazu ausgebildet sind, die Deckenbaugruppe 12 oberseitig aufzunehmen. Hierfür weisen die Trommelelemente 11 ein inneres Glaselement 11a und ein äußeres Glaselement 11b auf, wobei das innere Glaselement 11a eine geringere vertikale Länge aufweist als das äußere Glaselement 11b, sodass das äußere Glaselement 11b das innere Glaselement 11a überragt und die Deckenbaugruppe 12 außenseitig zumindest teilweise oder gänzlich umschließt. Die Ansicht zeigt, dass das äußere Glaselement 11b das innere Glaselement 11a etwa um die bauliche Höhe der Deckenbaugruppe 12 überragt. Wird die Deckenbaugruppe 12 an den Trommelelementen 11 angeordnet, so schließt die obere Kante des äußeren Glaselementes 11b etwa mit der Oberseite der Deckenbaugruppe 12 ab.

Figur 2 zeigt in perspektivischer Form eine Detailansicht der Anordnung der Deckenbaugruppe 12 an einem Trommelelement 11. Die Deckenbaugruppe 12 ist mit einer unterseitigen Deckplatte 13 und einer oberseitigen Deckplatte 15 aufgebaut, zwischen denen sandwichartig ein Füllstoff 14 eingebracht sind. Das Trommelelement 11 weist das innere Glaselement 11a und das äußere Glaselement 11b auf, und das äußere Glaselement 11b überragt außenseitig das innere Glaselement 11a in seiner Erstreckung in Höhenrichtung. Die Höhendifferenz zwischen der oberen Abschlussfläche 16a des inneren Glaselementes 11a und der oberen Abschlussfläche 16b des äußeren Glaselementes 11b entspricht dabei einer Teilhöhe der Deckenbaugruppe 12, sodass dieses Ausführungsbeispiel darlegt, dass das Trommelelement 11 die Deckenbaugruppe 12 nicht vollständig, aber zumindest teilweise außenseitig einfasst.

Innenseitig ist am Trommelelement 11 ein Profilelement 18 angeordnet, das mit einem vertikalen Schenkel innenseitig am äußeren Glaselement 11b anliegt und mit einem waagerecht verlaufenden Schenkel radial nach innen in die Karusselltür hineinragt, sodass auf dem waagerecht verlaufenden Schenkel die Deckenbaugruppe 12 aufliegen kann. Dabei sitzt das Profilelement 18 auf der oberen Abschlussfläche 16a des inneren Glaselementes 11a auf und bildet ein einfaches Winkelprofil. Das Profilelement 18 ist damit zwischen der Deckenbaugruppe 12 und dem Trommelelement 11 angeordnet und die Deckenbaugruppe 12 ist insofern nur mittelbar an dem Trommelelement 11 angeordnet, was eine mit der Erfindung mit umfasste Variante darstellt, und die Deckenbaugruppe 12 kann auch unmittelbar beispielweise mit der unterseitigen Deckplatte 13 oder mit dem Füllstoff bzw. mit einem in diesem vorhandenen Strukturelement oder gar mit einem außen überstehenden Rand der oberseitigen Deckplatte 15 auf dem Trommelelement 11 aufliegen.

Figur 3 zeigt in einer weiteren Ansicht die Anordnung der Deckenbaugruppe 12 oberseitig an den Trommelelementen 11, wobei die Deckenbaugruppe 12 mit einem Strukturelement 17 gezeigt ist, das mit einem außenseitig am vorderen Trommelelement 11 angeordneten Tragprofil 19 verbunden ist.

Unterseitig der Deckenbaugruppe 12 weist die Karusselltür 100 eine Deckeneinrichtung 20 auf, die insbesondere mit dem Drehkreuz 10 mitdrehend ausgeführt sein kann und etwa parallel zur Unterseite der Deckenbaugruppe 12 eingerichtet ist. Mittig befindet sich zwischen der Deckenbaugruppe 12 und der Deckeneinrichtung 20 ein Motor 21, der beispielhaft als elektronisch kommutierter Plattenmotor ausgeführt ist und mit dem Drehkreuz 10 getriebelos verbunden ist. Mit dem drehenden Teil des Motors 21 kann dabei auch die Deckeneinrichtung 20 gemeinsam mit dem Drehkreuz 10 mitdrehen.

Die gezeigte umlaufende Abschlusskante A bildet die obere Kante der Karusselltür 100 wird gebildet mit dem oder durch das obere Ende des äußeren Seitenwandbereiches S des Trommelelementes 11. Sofern noch beispielsweise eine Leiste als Tropfkante oder dergleichen an oder über der Abschlusskante A angeordnet wird, so ist diese im vorliegenden Verständnis nicht Teil der Deckenbaugruppe 12 oder Teil des Trommelelementes11, sondern wird als zusätzliches Bauteil betrachtet, auch wenn dieses strukturell in die Deckenbaugruppe 12 übergehen kann.

Figur 4 eine weitere Detailansicht der Anordnung der Deckenbaugruppe 12 an einem Trommelelement 11, wobei das Profilelement 18 auf der oberseitigen Abschlussfläche 16a des inneren Glaselementes 11a aufliegt und innenseitig an das äußere Glaselement 11b angrenzt. Oberseitig vom Profilelement 18 ist ein Verbindungsmittel 22 gezeigt, das mit einem Strukturelement 17 der Deckenbaugruppe 12 verbunden ist. Die Deckenbaugruppe 12 weist wiederum die unterseitige Deckplatte 13, den Füllstoff 14 und die oberseitige Deckplatte 17 auf, wobei das Verbindungsmittel 22 als laschenartige Anforderung am Tragprofil 19 ausgebildet ist und radial nach innen in die Deckenbaugruppe 12 hineinragt. So kann ein vorteilhafter Lastabtrag von der Deckenbaugruppe 12 sowohl in das Trommelelement 11 als auch zusätzlich oder ausschließlich in das Tragprofil 19 erfolgen. Unterseitig ist das Drehkreuz 10 gezeigt, an dem die Deckeneinrichtung 12 mitdrehend angeordnet ist.

Die Figuren 5a und 5b zeigen jeweils eine Draufsicht auf ein Trommelelement. Dabei ist ein seitlicher Versatz zwischen innerem und äußerem Glaselement 11a, 11b sichtbar, in welchem ein Tragprofil 25 angeordnet ist. Nach Figur 6b ist zwischen den Elementen ein seitliches Profilelement 24 angeordnet, welches den Anschluss vereinfacht. Unterkombinationen der jeweils aufgezeigten Möglichkeiten der Integration des Tragprofils 25 an / in das Trommelelement können selbstverständlich erfindungsgemäß sein. Eine derartige Ausführung verbessert die Integration des Tragprofils 25 in die Karusselltür sichtlich und statisch. Das zuvor beschriebene Tragprofil 19 kann ebenfalls nach diesem Beispiel ausgeführt sein.

Figur 6 zeigt beispielhaft ein Flügelelement 13 in Anordnung an einer Mittelsäule 118 eines nicht weiter dargestellten Drehkreuzes, und mittig im flächenförmigen Flügelelement 13 befindet sich das Display 114 zur Anzeige der Informationen 115. Zur elektrischen Kontaktierung des Displays 114 weist das Flügelelement 13 Folienleiter 117 auf, die beispielhaft zur Mittelsäule 118 hin geführt sind, und parallel zu dieser oder in oder an der Mittelsäule 118 an eine Drehdurchführung 119 herangeführt sind, um das Display 114 mit einem ruhenden Teil der Karusselltür elektrisch zu verbinden. Die Folienleiter 117 sind aus einer derart dünnen Schicht aufgebaut, dass diese im Wesentlichen transparent und insofern nicht sichtbar sind, aber dennoch elektrischen Strom leiten können. So kann der Folienleiter 117 wie das an sich transparente Display 114 ebenfalls nicht sichtbar ausgeführt werden, sodass die mit dem Display 114 darstellbaren Informationen 115 in gewisser Weise mittig über der flächigen Erstreckung des Flügelelementes 13 schwebend in Erscheinung treten.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste:

- 100: Karusselltür

- 10: Drehkreuz
- 11: Trommelelement
- 11a: inneres Glaselement
- 11b: äußeres Glaselement
- 12: Deckenbaugruppe
- 13: unterseitige Deckplatte
- 14: Füllstoff
- 15: oberseitige Deckplatte
- 16a: obere Abschlussfläche
- 16b: obere Abschlussfläche
- 17: Strukturelement
- 18: Profilelement
- 19: Tragprofil
- 20: Deckeneinrichtung
- 21: Motor
- 22: Verbindungsmittel
- 24: seitliches Profilelement
- 25: Tragprofil
- A: Abschlusskante
- S: Seitenwandbereich
- 116: Glasplatte
- 117: Folienleiter
- 118: Mittelsäule
- 119: Drehdurchführung

## Patentansprüche

1. Karusselltür (100) mit einem Drehkreuz (10), das zwischen sich gegenüberstehenden Trommelelementen (11) angeordnet ist, und mit einer Deckenbaugruppe (12), die oberseitig an den Trommelelementen (11) angeordnet ist und an der das Drehkreuz (10) drehbar gelagert ist,
**dadurch gekennzeichnet,**
**dass** die Deckenbaugruppe (12) in den Abmessungen so bestimmt ist, dass die Trommelelemente (11) den außenseitigen Abschluss der Karusselltür (100) bilden und/oder
**dass** die Deckenbaugruppe (12) in ihrer Höhe gänzlich oder teilweise von zumindest einem der Trommelelemente (11) abgedeckt wird und/oder
**dass** die Deckenbaugruppe (12) oder ein Teil der Deckenbaugruppe (12) die Trommelelemente (11) nicht überragt.

2. Karusselltür (100) nach Anspruch 1,
**dadurch gekennzeichnet,**
**dass** die Deckenbaugruppe (12) wenigstens teilweise zwischen den Trommelelementen (11) so aufgenommen ist, dass die Trommelelemente (11) in einem oberen Bereich die Deckenbaugruppe (12) außenseitig einfassen und/oder eine oberseitige Abschlusskante (A) an der Karusselltür (100) bilden.

3. Karusselltür (100) nach Anspruch 1 oder 2,
**dadurch gekennzeichnet,**
**dass** die Trommelelemente (11) sich aus einem Seitenwandbereich (S) bis zur oberseitigen Abschlusskante (A) der Karusselltür (100) unterbrechungsfrei und/oder durchgehend erstrecken.

4. Karusselltür (100) nach einem der vorgenannten Ansprüche,
**dadurch gekennzeichnet,**
**dass** die Deckenbaugruppe (12) einen Sandwichaufbau mit einer unterseitigen Deckplatte (13), einem Füllstoff (14) und einer oberseitigen Deckplatte (15) aufweist, wobei die oberseitige Deckplatte (15) mit den Trommelelementen (11) die oberseitige Abschlusskante (A) der Karusselltür (100) bildet.

5. Karusselltür (100) nach einem der vorgenannten Ansprüche,
**dadurch gekennzeichnet,**
**dass** die oberseitige Deckplatte (15) die Trommelelemente (11) im Bereich der oberseitigen Abschlusskante (A) der Karusselltür (100) radial so überragt oder überdeckt, dass diese bis an die vertikale Außenoberfläche der Trommelelemente (11) heranragt.

6. Karusselltür (100) nach einem der vorgenannten Ansprüche,
**dadurch gekennzeichnet,**
**dass** die Trommelelemente (11) jeweils ein in der Vertikalen kürzeres inneres Glaselement (11a) und ein längeres äußeres Glaselement (11b) aufweisen, wobei die Deckenbaugruppe (12) mit der unterseitigen Deckplatte (13) auf einer oberen Abschlussfläche (16a) des inneren Glaselementes (11a) mittelbar oder unmittelbar aufliegt und/oder dass die Deckenbaugruppe (12) mit der oberseitigen Deckplatte (15) auf einer oberen Abschlussfläche (16b) des äußeren Glaselementes (11a) aufliegt.

7. Karusselltür (100) nach einem der vorgenannten Ansprüche,
**dadurch gekennzeichnet,**
**dass** die Deckenbaugruppe (12) wenigstens ein Strukturelement (17) aufweist, das oberseitig auf der oberen Abschlussfläche (16a) des inneren Glaselementes (11a) und/oder oberseitig auf der oberen Abschlussfläche (16b) des äußeren Glaselementes (11b) mittelbar oder unmittelbar aufliegt.

8. Karusselltür (100) nach einem der vorgenannten Ansprüche,
**dadurch gekennzeichnet,**
**dass** das äußere Glaselement (11b) die Deckenbaugruppe (12) außenseitig umschließt.

9. Karusselltür (100) nach einem der vorgenannten Ansprüche,
**dadurch gekennzeichnet,**
**dass** der Bereich des äußeren Glaselementes (11b), der in der Vertikalen das innere Glaselement (11a) überragt, eine Beschichtung aufweist oder eingefärbt ist.

10. Karusselltür (100) nach einem der vorgenannten Ansprüche,
**dadurch gekennzeichnet,**
**dass** ein Profielement (18) vorgesehen ist, das auf der oberen Abschlussfläche (16a) des inneren Glaselementes (11a) aufliegt und in oder an dem die Deckenbaugruppe (12) aufgenommen ist.

11. Karusselltür (100) nach einem der vorgenannten Ansprüche,
**dadurch gekennzeichnet,**
**dass** außenseitig an den Trommelelementen (11) zumindest ein Tragprofil (19) eingerichtet ist, wobei das Tragprofil (19) eine tragende Verbindung mit der Deckenbaugruppe (12) und insbesondere mit dem Strukturelement (17) aufweist.

12. Karusselltür (100) nach einem der vorgenannten Ansprüche,
**dadurch gekennzeichnet,**
**dass** zumindest eins der Trommelelemente (11) ein inneres Glaselement (11a) und ein äußeres Glaselement (11b) aufweist, wobei das Trommelelement (11) einen seitlichen Versatz, insbesondere an beiden Seiten, zwischen dem inneren Glaselement und dem äußeren Glaselement aufweist.

13. Karusselltür (100) nach Anspruch 12,
**dadurch gekennzeichnet,**
**dass** in dem zumindest einen seitlichen Versatz ein Tragprofil (25), insbesondere ein Pfosten, angeordnet ist, insbesondere dass das Tragprofil (25) mit dem Trommelelement und/oder der Deckenbaugruppe (12), insbesondere stoffschlüssig und/oder kraftschlüssig und/oder formschlüssig, verbunden ist.

14. Karusselltür (100) nach einem der vorgenannten Ansprüche,
**dadurch gekennzeichnet,**
**dass** das Drehkreuz (10) Flügelelemente aufweist, an denen jeweils wenigstens eine Bürstenanordnung ausgebildet ist,
wobei die Bürstenanordnung eine Breite aufweist, die an die Breite der Flügelelemente angepasst ist.

15. Karusselltür (100) nach Anspruch 14,
**dadurch gekennzeichnet,**
**dass** die Bürstenanordnung eine Aufnahmeleiste und eine an der Aufnahmeleiste angeordnete Bürstenleiste aufweist.
